# EUROPÄISCHE PATENTSCHRIFT

(11) **EP 0 731 742 B1**
(45) Veröffentlichungstag und Bekanntmachung des Hinweises auf die Patenterteilung: **11.06.1997**
(21) Anmeldenummer: 95919313.7
(22) Anmeldetag: 18.05.1995
(51) Int. Cl.: B22C 11/02, B22C 25/00

(54) **PAARWEISES FÜLLEN UND ABFORMEN VON SANDFORMEN**
FILLING AND FORMING SAND MOULDS IN PAIRS
REMPLISSAGE ET FORMAGE JUMELES DE MOULES EN SABLE

(30) Priorität: 18.05.1994 DE 4417431
(43) Veröffentlichungstag der Anmeldung: 18.09.1996
(73) Patentinhaber: Künkel-Wagner Prozesstechnologie GmbH, D-31061 Alfeld/Leine (DE)
(72) Erfinder: IBURG, Johannes, D-31061 Alfeld/Leine (DE)
(74) Vertreter: Leonhard, Frank Reimund, Dipl.-Ing.
(86) Internationale Anmeldenummer: DE9500659
(87) Internationale Veröffentlichungsnummer: WO9531302

(56) Entgegenhaltungen:
- EP-A- 0 611 616
- DE-B- 1 198 015
- US-A- 4 167 208
- US-A- 5 040 587

## Beschreibung

Das Verfahren und die Vorrichtung betreffen Formmaschinen, bei denen Oberkasten und Unterkasten in einer Maschine in einem Formenstrang abgeformt werden.

Bei üblichen Maschinen dieser Konfiguration wird das Modell mit Modellträger zwischen den aufeinanderfolgenden Abformungen des Ober- und Unterkastens mittels eines Drehkreuzes (Shuttle) aus der Formstation im Wechsel aus- und eingeschwenkt, um danach den fertig geformten Kasten weiterzutakten. Dies beansprucht eine lange Taktzeit. Die Funktion des Vorschubes und das notwendige Drehen des Drehkreuzes (Fahren des Shuttle) bilden jeweils einzelne Vorgänge (Arbeitsabläufe).

Die US-A-5,040,587 beschreibt einen rotierenden Wechsler für Modell und Modellplattenträger, insbesondere einen Drehtisch. Eine linear arbeitende Umsetzvorrichtung für den Füllrahmen ist oberhalb des rotierenden Wechslers angeordnet. Diese Kombination wird im Stand der Technik als vorteilhaft bezeichnet. (vgl. US-A-5 040 587, Sp. 2, z. 50).

Die **Aufgabe** der Erfindung liegt darin, die Geschwindigkeit der Maschineneinheit zu erhöhen. Dies wird mit Anspruch 1 oder Anspruch 14 erreicht.

Schub und Modelltransport werden als sandgefüllte Einheit in einer Funktion ausgeführt. Ein einzelner Absenktakt oder Shuttlezug liegt nicht mehr vor. Vorteilhaft wird gemäß der Erfindung ein Füllvorgang und ein Formvorgang und das Vorwärtsfördern einer Einheit und das Rückwärtsfördern der oberen und unteren Teile dieser Einheit so miteinander **verschachtelt**, daß Taktzeiten eingespart werden können. Die Fördervorgänge erfolgen in einem vertikal versetzten Hin- und Her-Umlauf.

Das Verschachteln bedeutet ein "Pipelining", so daß einzelne Arbeitsvorgänge, die im Stand der Technik bislang zeitaufwendig nacheinander ausgeführt wurden, nun so verschachtelt werden, daß sie ohne Kollision parallel ablaufen.

Der Modellträger wird in die Füllstation (Station I) vertikal eingehoben. Formkasten und Füllrahmen werden mit Sand befüllt. In der Verdichtungsstation (Station II) wird zur selben Zeit der zweite Formkasten vorverdichtet und anschließend endverdichtet und das Modell vertikal abgesenkt. Nach abgeschlossenem Füllen (Station I) wird die gesamte Einheit von dem Schubzylinder der Formstrecke in die Preß- und Verdichtungsstation (Station II) weitergetaktet. Das Modell mit Modellträger wird mitgeführt. In der Verdichtungsstation erfolgen z.B. ein Luftstromvorverdichten und ein Pressen.

Von der Verdichtungsstation II wird das ausgesenkte Modell und der leere Füllrahmen - während des Transports des (anderen) Kastens und Modellträgers (zur Station II) - zur Fülleinrichtung (Station I) zurückgeführt.

Beide Stationen verbrauchen nur wenig Arbeitszeit. Der Modellwechsel erfolgt in der Taktzeit.

Die Vorrichtung zum Rücktransport des Modellträgers und des Füllrahmens aus der Verdichtungsstation erfolgt geradlinig parallel zur Kastenbahn bzw. über Drehvorrichtung. Beide Vorrichtungen laufen in Taktzeit. Ein eingebundener Modellwechsel ist synchron möglich, es ist aber auch möglich Oberkasten-Modell und Unterkasten-Modell wechselnd im Formtakt auszutauschen (Anspruch 13).

Ein Ausführungs**beispiel** der Erfindung soll ihr Verständnis vertiefen.
- **Figur 1**: zeigt eine Füllstation FüS und eine Formstation FoS, die auch mit Station I und Station II bezeichnet sind. Sie sind benachbart angeordnet und weisen je einen Hubtisch 2a,2b auf; die Füllstation hat einen Sand-Einfüllschacht 30, die Formstation eine Kopfeinrichtung 20, die das Vorverdichten und/oder Endverdichten eines Füllkastens erlaubt.
- **Figur 2a, Figur 2b**: sind eine Seitenansicht quer zur Förderlinie x der Formkästen 12 und eine Stirnansicht in Richtung der Achse der Förderlinie der Formkästen 12, wobei in der stirnseitigen Ansicht das Bild hälftig aufgeteilt ist, links ist die Verdichtungsstation II zu erkennen, rechts ist die (in dieser Ansicht dahinterliegende) Sand-Füllstation I ersichtlich.
- **Figur 3a, Figur 3b, Figur 3c, Figur 3d**: zeigen unterschiedliche Positionen der beiden hin- und herbewegenden Füllrahmen 11a, 11b oberhalb der Förderlinie und der zwei Modelle 14a, 14b mit jeweiligem Modellträger 13a,13b in oder unterhalb der Förderlinie, bei welchen erkennbar wird, wann eine Einheit aus Füllrahmen, Formkasten und Modellplatte mit Modellträger nach vorwärts gefördert wird und wann die jeweilige Rückförderung von oberem und unterem Teil dieses "Paketes" von Rahmenelementen entgegen der Förderrichtung - zurück - ausgeführt wird.

Der Formkasten wird als Einheit der Formstation zugeführt, und zwar in Förderlinien-Richtung v. Die Förderlinie verläuft in der **Figur 1** von rechts nach links zwischen FoS und FüS. Es sind zwei vollständige Formkästen 12a,12b ersichtlich, ein schematisch angedeuteter dritter Formkasten 12c ist am rechten Bildrand erkennbar, ein "abgeformter" vierter Kasten **in Figur 2a oder 3b** am linken Bildrand. Die Förmkästen werden im Fördertakt in Richtung des Pfeiles v gefördert, der in x-Richtung verläuft.

Oberhalb und unterhalb der Förderlinie v ist je ein Kreislauf X,Y ersichtlich. Der Kreislauf besteht aus je einem Paar von Rahmen (rahmenförmigen Modellträgern bzw. Füllrahmen). Oberhalb der Stations-Förderlinie v zirkuliert ein Paar von Füllrahmen 11a,11b. Unterhalb davon zirkuliert ein Paar von Modellen 14a,14b mit jeweiligem Modellträger-Rahmen 13a,13b.

Die Zirkulations-Bewegungen sind durch Pfeile X,Y kenntlich gemacht, sie verlaufen in vertikaler Richtung, so daß je ein Füllrahmen 11a von der Füllstation zur Formstation bewegt wird und der andere Füllrahmen 11b des Paares von der Formstation zur Füllstation. Entsprechendes gilt für das Modell/Modellträger-Paar unterhalb der Förderlinie.

**Aus der Figur 1** ist ersichtlich, wie eine Einheit, bestehend aus Füllrahmen 11a, Formkasten 12a und Modellträger 13a mit eingesetztem Modell 14a (nicht sichtbar) von der Füllstation (nach dortigem Füllen mit Formsand) in Förderlinien-Richtung zur Formstation weitergetaktet wird. Der Fördertakt entspricht der Länge eines Formkastens 12a.

Während des Vorwärtsförderns der Einheit wird der abgeformte Formkasten aus der Formstation II herausgefördert, nachdem er zuvor von Füllrahmen 11b und Modell 14b auf dem Modellträger 13b getrennt wurde. Die getrennten Rahmen 11b, 13b werden während des Vorschubes der erwähnten Einheit zurückgefördert, so daß sie wieder in der Füllstation zu liegen kommen und für ein erneutes Zusammenfügen einer Einheit mit dem in der Figur 1 angedeuteten Formkasten 12c bereitstehen.

Die Aufwärtsbewegung der Hubtische 2b,2a und deren Abwärtsbewegung können Teile der oberen und unteren Kreisläufe X,Y hinsichtlich der jeweiligen sich vertauschenden Rahmen sein.

Ebenfalls ist es möglich, die Kreisläufe in Horizontalrichtung auszurichten, so daß die sie repräsentierenden Pfeile X und Y um 90° gedreht werden, wobei die Hubbewegung der Hubtische 2a,2b dann kein Abschnitt des jeweiligen Kreislaufes mehr ist.

Das in der **Figur 1** erläuterte Prinzip des Hin-und-Her Transportierens mit vertikalem Versatz entlang eines ersten Kreislaufes X oberhalb einer Förderlinie von Formkästen und des Hin- und Hertransports von zwei Modellen in oder unterhalb der Förderlinie der Formkästen soll anhand von Momentan-Aufnahmen in vier Situationen verdeutlicht werden. Das Zentrum der in den **Figuren 3a,3b,3c und 3d** gezeigten Sandform-VerdichtungsEinrichtung mit Füllstation ist identisch mit dem **in Figur 1** gezeigten Ausschnitt.

Deutlich erkennbar **in den Figuren 3** wird eine Zuförder-Linie und eine Abförder-Linie der Formkästen 12. Der vor der Füllstation wartende Formkasten 12c ist in Figur 3b ebenso erkennbar, wie der zuvor herausgeförderte (abgeformte und mit verdichtetem Sand gefüllte) Formkasten 12d.

Der sich aus den vier Situationsbildern ergebende zyklische Kreislauf von Rahmen 11a,11b im oberen Teil der Maschine und Modellen mit Modellplatte im unteren Teil der Maschine läßt sich einfach nachvollziehen, wenn mit der Figur 3c begonnen wird.
(1) Ein zusammengefügtes Paket oder ein Block aus Rahmen 11a, Formkasten 12a und Modell 14a mit Modellträger 13a ist im Begriff sich in Richtung vₓ nach vorwärts zu bewegen, zwischen der Sand-Füllstation I und der Sand-Verdichtungsstation II. Parallel oder zugleich zu dieser Vorwärts-Bewegung in Formkasten-Förderrichtung x wird sich der wartende, noch nicht mit Sand befüllte Formkasten 12c in die Mittenachse der Station I bewegen. Bevor allerdings das Paket 12a,13a,14a in die Station II getaktet werden kann, ist das abgeformte Paket, bestehend aus Füllrahmen 12b, verdichtetem Formkasten 12b und Modell 14b mit Modellträger 13b in der Station II getrennt worden.
(2) Die Trennung des verdichteten Paketes aus Rahmen oder Rahmenelementen erfolgt mit unterschiedlichen Geschwindigkeiten. Das Absenken aus der abgedichteten Lage gegenüber dem Preßhaupt 20 kann schnell erfolgen, wobei der Rahmen 11b nahe dem Preßhaupt, jedenfalls aber oberhalb der Förderlinie verbleibt.
   Das Aufsetzen des abgeformten Formkastens mit der Modellplatte und dem Modellträger verlangsamt sich, bis der Formkasten auf einer in Station II eingeschwenkten Rollenbahn 40b aufsitzt. Das Verändern der Geschwindikeit führt zu weichem Auflegen ohne Erschütterung. Danach wird der Form Zeit zum Trennvorgang (zum Belüften) gegeben und der Hubtisch 2b senkt sich weiter in seine Grundstellung.
   In seiner Grundstellung oder zuvor, jedenfalls aber soweit unterhalb des abgeformten Formkastens, daß das Modell gänzlich die eingeformte Kontur des Formkastens verlassen hat, wird der Modellträger 13b auf eine weitere Rollenbahn 60b aufgesetzt, auf der er zurück zur Station I gefördert wird. Die Rückwärts-Förderung v₋ₓ sowohl des untersten Drittels, als auch des obersten Drittels des abgeformten Paketes (Rahmen 11b bzw. Modell 13b,14b) kann synchron oder im wesentlichen gleichzeitig erfolgen.
(3) Mit der Rückwärtsförderung des oberen und des unteren Rahmenteils ist die Vorwärts-Förderung des noch nicht abgeformten Pakets 11a,12a,13a,14a verbunden, gleichzeitig wird der abgeformte Formkasten 12b aus der Station II herausgefördert und der noch nicht mit Sand befüllte Formkasten 12c in die Station I hineingefördert.
   Diese Vielzahl von gleichzeitigen Bewegungsabläufen spart Zeit und erledigt in einem einzigen Fördertakt eine komplette Umorganisation der jeweils paarweise in der Maschine - in der Station I und II - vorhandenen Rahmenelemete.

**In Figur 3d** ist der Zustand zu erkennen, der nach Rückführung des linken Füllrahmens 11b und des linken Modells 14b in die Sandfüllstation I vorliegt. Noch sind die drei zu einem "Paket" zusammenzusetzenden Elemente getrennt, der Formkasten 12c in der Förderlinie, das Modell 14b unterhalb und oberhalb der Förderlinie der Füllrahmen 11b. Durch eine Aufwärtsbewegung des Hubtisches oder Zylinders 2a werden die drei Elemente sukzessive zusammengeführt und gemeinsam gegen den unteren Rand der Sand-Füllstation bewegt. Bevor das Modell 13b in den Formkasten 12c eintritt oder während es zurücktransportiert wird, kann es gereinigt werden, zum Beispiel durch Abblasen. Es kann danach auch eingesprüht werden.

Während oder zeitlich koordiniert mit dem Anheben des Zylinders 2a und dem Erreichen der Füllstellung des rechten Paketes (jetzt 11b,12c,14b,13b) wird das schon mit Sand gefüllte linke Paket (jetzt 11a,12a,13a,14a) gegen den Dichtrahmen des Verdichtungsorgans 20 aufwärts bewegt, was in Richtung v_{y} gemäß Figur 3a geschieht.

**In Figur 3a** sind beide Einheiten in Station I und Station II an Ihrer vertikalen Endlage angelangt und die Verdichtung erfolgt im wesentlichen gleichzeitig mit der Sandbefüllung.

**Figur 3b** zeigt das Verdichten durch das Preßhaupt (Vielstempel-Preßhaupt) 20. Die Verdichtung kann mit oder ohne Vorverdichtung erfolgen. Es beginnt das hier noch nicht eingezeichnete Einschwenken einer Rollenbahn 40b in die Station II, die beim Absenken des abgeformten Paketes zum sanften Auflegen des abgeformten Formkastens 12b führt. Parallel zu der Abwärts-Bewegung des abgeformten Paketes wird auch das mit Sand befüllte Paket aus seiner oberen Grenzlage soweit abgesenkt, daß es ohne Berührung mit dem zurückzufördernden linken Füllrahmen 11b in Formkasten-Förderrichtung x gemeinsam vorwärts gefördert werden kann.

Neben dem Einschwenken der Rollenbahn 40b für das Aufsetzen des abgeformten Formkastens wird auch eine Rollenbahn 50b eingeschwenkt, um die erwähnte Rückführung des linken Füllrahmens 11b zu ermöglichen.

Dieser Bewegungsablauf ist **in der Figur 3c** festgehalten, von der anfänglich ausgegangen worden ist.

Die Bewegung wiederholt sich sodann, um zyklisch mit hoher Geschwindigkeit abformen zu können.

Die beiden Modelle, die wechselseitig mit Sand befüllt und verdichtet werden, können gleich sein, sie können auch aus Oberkasten-und Unterkasten-Modell bestehen.

Aus den Momentan-Aufnahmen der Figuren 3 ist erkennbar, daß die beiden oberhalb der Förderlinie x hin und her bewegten Füllrahmen neben ihrer Hin- und Herbewegung und ihrer leichten vertikalen Bewegung zur Erzeugung eines Vertikal-Versatzes, der zumindest ihrer Höhe entspricht, auch Bewegungen über dieses Maß in Vertikalrichtung v_{y} oder v_{-y} ausführen, wenn die Hubtische 2a und 2b die Elemente gegen die Sandbefüllungseinrichtung 30 oder die Verdichtungseinrichtung 20 und davon weg bewegen.

Gleiches gilt für den unterhalb der Förderlinie hin- und herbewegten Modellträger mit Modell, wobei sein vertikaler Versatz gegenüber dem in Förderrichtung geförderten Formkasten zumindest so dimensioniert ist, daß das Modell aus dem Formkasten herausgeführt worden ist und sein oberster Punkt unterhalb der unteren Ebene des Formkastens zu liegen kommt.

Die Vorschub-Bewegung, die die Formkästen 12a,12b innerhalb der Zwei-Stations-Maschine I und II ausführen, muß nicht in derselben Ebene liegen, wie die Ebene der Zuförderung von leeren Formkästen und der Ebene der Abförderung von "abgeformten Formkästen". Eine leichte bis deutliche Beabstandung dieser Förderebenen kann gewählt werden, um die Maschine an bestimmte Transportsituationen am Aufstellort anzupassen.

**In Figur 2a** ist eine der Figur 3c vergleichbare Momentanaufnahme gezeigt, für diese Momentan-Aufnahme zeigt die Figur 2b in einer Stirnansicht sowohl die eingeschwenkte Rollenbahn 40b in der Station II als auch die eingeschwenkte Rollenbahn 40a in der Station I. Vertikal versetzt gegenüber dieser sich in etwa auf gleicher Ebene befindenden unteren Rollenbahnen 40a,40b sind die einzuschwenkenden Rollenbahnen 50a und 50b gezeigt, die das Zurückfördern des oberen Füllrahmens ermöglichen. Die Rollenbahnen sind dazu an einem längeren Hebelarm befestigt, so daß durch einen leichten Schwenkwinkel des Hebels bereits die Rollbahn aktiviert oder deaktiviert ist.

Unterhalb der mittleren Rollenbahn 40a, 40b sind weitere zwei Rollenbahnen 60b, 60a vorgesehen, die auch einschwenkbar ausgestaltet sein können, sie dienen der Zurückförderung des Modellträgers mit Modellplatte aus der Station II zurück in die Station I.

## Patentansprüche

1. Verfahren zum beschleunigten Abformen von Formkästen (12a,12b) in einer Formsand-Verdichtungsmaschine mit Füllstation (FüS;I) und Formstation (FoS;II), bei dem ein Füllrahmenpaar (11a,11b) oberhalb und ein Modellpaar (14a,14b) mit einem Modellträger (13a,13b) je Modell (14a,14b) unterhalb einer Förderlinie (v) hin- und herbewegt (x,y) werden, wobei
(a) der obere Kreislauf (X) des Füllrahmen-Paares (11a,11b) in einem vertikal versetzten Hin- und Her-Umlauf zwischen Füllstation (FüS; I) und Formstation (FoS; II) erfolgt;
(b) das Modellpaar (14a,14b) jeweils mit seinem Modellträger (13a,13b) unterhalb der Förderlinie (v) einen vertikal versetzten Hin-Her-Umsetzbetrieb (Y) ausführt.

2. Verfahren nach Anspruch 1, bei dem in der Sand-Füllstation (FüS) ein Modell (14a) des Modellpaares (14;14a,14b) - insbesondere mit Modellträger (13a) - mit einem Füllrahmen (11a) des Füllrahmenpaares (11;11a,11b) über einen Formkasten (12a) aus oder in der Formkasten-Linie (v) zusammengefügt wird.

3. Verfahren nach einem der Ansprüche 1-2, bei dem eine zusammengefügte Paket-Einheit aus Füllrahmen, Formkasten und Modell (11a,12a,14a) - insbesondere mit Modellträger (13a) - aus der Füllstation (FüS) linear hin zur benachbarten Formstation (FoS) gefördert wird.

4. Verfahren nach einem der Ansprüche 1-3, bei dem im wesentlichen gleichzeitig mit der Vorwärts-Förderung (Vₓ) der zusammengefügten Einheit von der Füllstation (I) zu der Formstation (II) eine Rückwärts-Förderung (V₋ₓ) des anderen Füllrahmens (11b) des Füllrahmenpaares (11a,11b) und des anderen Modells (14b) des Modellpaares (14a,14b), insbesondere mit zugehörigem anderen Modellträger des Modellträgerpaares (13a,13b) von der Formstation (FoS) zur Füllstation (FüS) erfolgt.

5. Verfahren nach einem der Ansprüche 1-4, bei dem oberhalb und unterhalb der Förderlinie (v) je ein Kreislauf (X,Y) aus Füllrahmenpaar (11a,11b) bzw. Modellpaar (14a,14b) gebildet wird, wobei die Förderlinie (v) in der Ebene der Bewegung des Formkastens (12a) zwischen Füllstation (FüS; I) und Formstation (FoS; II) liegt.

6. Verfahren nach einem der Ansprüche 1-5, bei dem das Füllen oder Zusammenfügen der Einheit (11a,12a,13a,14a) in der Füllstation (FüS; I) zeitlich mit dem Vorverdichten oder Endverdichten in der Formstation (FoS; II) korrespondiert.

7. Verfahren nach einem der Ansprüche 1-6, bei dem nach dem Trennen der erwähnten Einheit in der Formstation (FoS; II) unmittelbar eine zusammengefügte Einheit von der Füllstation (FüS; I) sandgefüllt der Formstation (FoS; II) zugefördert wird, wobei der dort abgeformte Formkasten (12b) in oder leicht ober- oder unterhalb der Förderlinie (v) weitergetaktet (vₓ) wird.

8. Verfahren nach einem der Ansprüche 1-7, bei dem das Füllrahmenpaar (11;11a,11b) zwei identische Füllrahmen aufweist.

9. Verfahren nach einem der Ansprüche 1-8, bei dem das Modellpaar (14) aus Oberkasten-Modell (13b) und Unterkasten-Modell (13a) besteht.

10. Verfahren nach einem der Ansprüche 1-9, bei dem oberer und unterer Umlauf (X,Y) synchronisiert sind, insbesondere im wesentlichen zeitgleich ablaufen.

11. Verfahren nach einem der Ansprüche 1-10, bei dem die Vertikalbewegungen von Füllrahmen (11a,11b) und Modell mit Modellträger (13b,14b;13a,14a) von Hubtischen (2a,2b) veranlaßt sind und Teil des oberen- bzw. unteren Umsetzens (X,Y) sind; wobei Füllrahmen (11) oder Modell (14) neben ihrer Umsetzbewegung zwischen Füllstation und Formstation (FüS, FoS; I,II) Hub- und Senkbewegungen (v_{y}, v_{-y}) umfaßt, senkrecht zur Förderlinie oder -ebene (v).

12. Verfahren nach einem der Ansprüche 1-11, bei dem Modellrahmen (13a,13b) und Modell (14a,14b) während des unteren Umlaufes (Y) dauernd zusammengehörig sind, um ein Paar von Modell/Modellträger (13,14) zu bilden.

13. Verfahren nach einem der Ansprüche 1-12, bei dem Vor- und Rücktransport geradlinig erfolgen.

14. **Vorrichtung** zur Durchführung des Verfahrens nach einem der vorhergehenden Ansprüche 1-13, bei der zum beschleunigten Abformen von Formkästen (12a,12b) in einer Formsand-Verdichtungsmaschine eine Füllstation (FüS;I) und eine Formstation (FoS;II) vorgesehen sind, und zwei Füllrahmen (11a,11b) oberhalb und zwei Modelle (14a,14b) - insbesondere mit je einem Modellträger (13a,13b) - unterhalb einer Förderlinie (v) der Formkästen hin- und herbewegbar (X,Y) sind, **dadurch gekennzeichnet, daß** in der Sand-Füllstation (FüS) ein Modell (14a) - insbesondere mit Modellträger (13a) - mit einem Füllrahmen (11a) über einen Formkasten (12a) zu einer Paketeinheit (14a,13a,12a) zusammengefügbar ist, die gemeinsam der Formstation (FoS;II) in einer Linear-Schubbewegung innerhalb der Zwei-Stations-Maschine (I,II) in einer Ebene zuführbar ist.

15. Vorrichtung nach Anspruch 14, bei der
(a) die Füllrahmen (11a,11b) zwei identische Füllrahmen sind; und/oder
(b) die Modelle ein Oberkasten-Modell (13b) und Unterkasten-Modell (13a) sind.

16. Vorrichtung nach einem der Ansprüche 14-15, bei der die Füllstation (FüS) der Formstation (FoS) eng benachbart ist.

17. Vorrichtung nach einem der Ansprüche 14-16, bei der im wesentlichen gleichzeitig mit der Vorwärts-Förderung der zusammengefügten Einheit der andere Füllrahmen (11b) und das andere Modell (14b), insbesondere mit zugehörigem Modellträger (13b), von der Formstation (FoS) zur Füllstation (FüS) zurückförderbar ist (40a,40b,50a,50b).

18. Vorrichtung nach einem der Ansprüche 14-17, bei der oberhalb oder/und unterhalb der Förderlinie (v) je ein Kreislauf (X,Y) aus zwei Füllrahmen (11a,11b) bzw. zwei Modellen (14a,14b) über Ein- und Ausschwenken von Rollenbahn-Abschnitten (60a,50a) bildbar ist.

19. Vorrichtung nach einem der Ansprüche 14-18, bei der das Füllen oder Zusammenfügen der Einheit (11a,12a,13a,14a) in der Füllstation (FüS; I) zeitlich mit dem Vorverdichten oder Endverdichten in der Formstation (FoS; II) korrespondiert.

20. Vorrichtung nach einem der Ansprüche 14-19, bei der unmittelbar nach dem Trennen der erwähnten Einheit in der Formstation (FoS; II) durch Aufsetzen des Formkastens auf einen Rollenbahnabschnitt (40a) und verlangsamtes Aussenken des Modelles (14) eine noch unverdichtete zusammengefügte Einheit von der Füllstation (FüS; I) sandgefüllt der Formstation (FoS; II) zugefördert wird, um den dort abgeformten und ausgesenkten Formkasten (12b) in die Förderlinie (v) weiterzutakten.

21. Vorrichtung nach einem der Ansprüche 14-20, bei der obere und untere Austauschbewegung (X,Y) der Rahmen (11) und Modelle (14) synchronisiert sind, insbesondere zeitgleich gesteuert sind.

22. Vorrichtung nach einem der Ansprüche 14-21, bei der die Vertikalbewegung von Füllrahmen (11a,11b) und Modell mit Modellträger (13b,14b;13a,14a) von Hubtischen (2a,2b) ausgeführt sind, und Bewegungskomponenten in der Füll- und Formstation über die Austauschbewegung hinaus auf Rahmen (11) und Modell (14) aufbringbar ist.

23. Vorrichtung nach einem der Ansprüche 14-22, bei der Modellrahmen (13a,13b) und Modell (14a,14b) während des unteren Kreislaufes (Y) dauernd zusammengehörig sind, um je eine Basis aus Modell/Modellträger (13,14) zu bilden.

## Claims

1. A method of accelerated forming of moulding boxes (12a, 12b) in a moulding-sand compacting machine comprising a filling station (FüS; I) and a forming station (FoS; II) wherein a pair of filling frames (11a, 11b) are moved in reciprocation (x, y) above a conveying line (v) and a pair of models (14a, 14b) with a holder (13a, 13b) for each model (14a, 14b) are moved similarly below the line (v), wherein
(a) the upper circuit (X) of the pair of filling frames (11a, 11b) is in the form of a vertically offset rotation in reciprocation between the filling station (FüS; I) and the forming station (FoS; II);
(b) the pair of models (14a, 14b) and respective holders (13a, 13b) carry out a vertically offset reciprocating transfer operation (Y) below the conveying line (v).

2. A method according to claim 1, wherein in the sand filling station (FüS) a model (14a) out of the pair of models (14; 14a, 14b), especially with a holder (13a) is fitted together with a filling frame (11a) out of the pair (11; 11a; 11b) of filling frames via a moulding box (12a) out of or in the line (v) of moulding boxes.

3. A method according to claim 1 or claim 2, wherein a fitted-together package or unit comprising a filling frame, moulding box and model (11a, 12a, 14a), especially with a model-holder (13a), is conveyed from the filling station (FüS) in a straight line to the neighbouring forming station (FoS).

4. A method according to any one of the claims 1 to 3, wherein substantially simultaneously with the forward conveyance (Vₓ) of the fitted-together unit from the filling station (I) to the forming station (II), the other filling frame (11b) of the pair (11a, 11b) and the other model (14b) of the pair (14a, 14b), especially with the associated other holder of the pair (13a, 13b) is conveyed back (V₋ₓ) from the forming station (FoS) to the filling station (FüS).

5. A method according to any one of the claims 1 to 4, wherein a circuit (X, Y) comprising the pair of filling frames (11a, 11b) or the pair of models (14a, 14b) is formed above and below the conveying line (v) respectively, the conveying line (v) being situated in the plane of motion of the moulding box (12a) between the filling station (FüS; I) and the forming station (FoS; II).

6. A method according to any one of the claims 1 to 5, wherein the filling or fitting-together of the unit (11a, 12a, 13a, 14a) in the filling station (FüS; I) corresponds in time with the pre-compacting or final compacting in the forming station (FoS; II).

7. A method according to any one of the claims 1 to 6, wherein after the said unit has been separated in the forming station (FoS; II), a fitted-together unit filled with sand is immediately conveyed from the filling station (FüS; I) to the forming station (FoS; II), and the forming box (12b) formed therein is moved onwards (vₓ) in or slightly above or below the conveying line (v).

8. A method according to any of the claims 1 to 7, wherein the pair of filling frames (11; 11a, 11b) comprises two identical filling frames.

9. A method according to any one of the claims 1 to 8, wherein the pair of models (14) comprises a model of an upper part of a box (13b) and a model of a lower part of a box (13a).

10. A method according to any one of the claims 1 to 9, wherein the upper and lower rotation (X, Y) are synchronised and especially occur substantially simultaneously.

11. A method according to any one of the claims 1 to 10, wherein the vertical motion of the filling frame (11a, 11b) and the model and holder (13b, 14b; 13a, 14a) is brought about by lifting tables (2a, 2b) and is a part of the upper or lower transfer process (X, Y); wherein the filling frame (11) or model (14) in addition to the transfer motion between the filling station and the forming station (FüS, FoS; I, II) perform lifting and lowering movements (v_{y}, v_{-y}) perpendicular to the conveying line or the conveying plane (v).

12. A method according to any one of the claims 1 to 11, wherein the model frame (13a, 13b) and the model (14a, 14b) are permanently together during the lower rotation (Y), in order to form a model/model-holder pair (13, 14).

13. A method according to any one of the claims 1 to 12, wherein the forward and backward transport occur in straight lines.

14. A device for working the method according to any one of the preceding claims 1 to 13 wherein, for the purpose of accelerated forming of forming boxes (12a, 12b) in a forming-sand compacting machine, a filling station (FüS; I) and a forming station (FoS; II) are provided, and two filling frames (11a, 11b) are movable in reciprocation (X, Y) above a line (v) for conveying moulding boxes and two models (14a, 14b), especially each with a respective holder (13a, 13b) are similarly movable below the conveying line (v), **characterised in that** in the sand-filling station (FüS) a model (14a) especially with a holder (13a) can be fitted together with a filling frame (11a) via a moulding box (12a) to form a package or unit (14a, 13a, 12a) which can be supplied together to the forming station (FoS; II) in a linear thrusting motion in a plane inside the two-station machine (I, II).

15. A device according to claim 14, wherein
(a) the filling frames (11a, 11b) are two identical filling frames and/or
(b) the models are a model (13b) of a top of a box and a model (13a) of a bottom of a box.

16. A method according to claim 14 or claim 15, wherein the filling station (FüS) is close to the forming station (FoS).

17. A device according to any one of the preceding claims 14 to 16, wherein, substantially simultaneously with the forward conveyance of the fitted-together unit, the other filling frame (11b) and the other model (14b), especially with the associated holder (13b), can be conveyed back from the forming station (FoS) to the filling station (FüS) (40a, 40b, 50a, 50b).

18. A device according to any one of the claims 14 to 17, wherein a circuit (X, Y) comprising two filling frames (11a, 11b) or two models (14a, 14b) can be formed above and/or below the conveying line (v) by inward and outward swinging of portions (60a, 50a) of a roller train.

19. A device according to any one of the claims 14 to 18, wherein the unit (11a, 12a, 13a, 14a) is filled or fitted together in the filling station (FüS; I) at the same time as the preliminary compaction or final compaction in the forming station (FoS; II).

20. A device according to any one of the claims 14 to 19, wherein immediately after the said unit has been separated in the forming station (FoS; II) by placing the forming box on a rolling-train portion (40a) and delayed sinking of the model (14) outwards, an as yet non-compacted but fitted-together unit, filled with sand, is conveyed from the filling station (FüS; I) to the forming station (FoS; II), and the forming box (12a) formed and sunk outwards therein is moved onwards into the conveying line (v).

21. A device according to any one of the claims 14 to 20, wherein the upper and lower change-over motions (X, Y) of the frames (11) and models (14) are synchronised, especially are controlled simultaneously.

22. A device according to any one of the claims 14 to 21, wherein the vertical motion of the filling frame (11a, 11b) and the model and holder (13b, 14b; 13a, 14a) are brought about by lifting tables (2a, 2b), and components of motion in the filling and forming station can be applied to the frame (11) and the model (14) in addition to the change-over motion.

23. A device according to any one of the claims 14 to 22, wherein the model frame (13a, 13b) and the model (14a, 14b) are permanently together during the lower circuit (Y) in order to form a respective base comprising the model and model-holder (13, 14).

## Revendications

1. Procédé de moulage accéléré de châssis de moules (12a, 12b) dans une machine de compactage de sable de fonderie comportant un poste de chargement (FüS; I) et un poste de moulage (FoS; II), procédé dans lequel
deux châssis de chargement (11a, 11b) sont déplacés en va-et-vient (x, y) au-dessus, et deux gabarits (14a, 14b) avec un porte-gabarit (13a, 13b) par gabarit (14a, 14b) au-dessous d'une ligne de transport (v), procédé dans lequel le circuit supérieur (X) des deux châssis de chargement (11a, 11b) se fait par un transfert alternée décalé verticalement entre le poste de chargement (FüS; I) et le poste de moulage (FoS; II), et
les deux gabarits (14a, 14b), respectivement avec leurs porte-gabarit (13a, 13b) effectuent un transfert alterné décalé verticalement (Y) au-dessous de la ligne de transport (v).

2. Procédé selon la revendication 1, dans lequel, dans le poste de chargement de sable (FüS), un gabarit (14a) des deux gabarits (14a; 14a, 14b) - en particulier avec le porte-gabarit (13a) - est assemblé avec un châssis de chargement (11a) des deux châssis de chargement (11; 11a, 11b) sur un châssis de moule (12a) hors de la ligne de châssis de moules (v) ou dans celle-ci.

3. Procédé selon l'une quelconque des revendications 1 et 2, dans lequel une unité globale assemblée constituée d'un châssis de chargement, d'un châssis de moule et d'un gabarit (11a, 12a, 14a) - en particulier avec un porte-gabarit (13a) - est acheminée du poste de chargement (FüS) au poste de moulage voisin (FoS) de manière linéaire.

4. Procédé selon l'une quelconque des revendications 1 à 3, dans lequel, sensiblement en même temps que le transport en avant (Vₓ) de l'unité assemblée du poste de chargement (I) au poste de moulage (II), il se produit un transport en arrière (V₋ₓ) de l'autre châssis de chargement (11b) des deux châssis de chargement (11a, 11b) et de l'autre gabarit (14b) des deux gabarits (14a, 14b), en particulier avec d'autres porte-gabarit affectés des deux porte-gabarit (13a, 13b), du poste de moulage (FoS) au poste de chargement (FüS).

5. Procédé selon l'une quelconque des revendications 1 à 4, dans lequel, au-dessus et au-dessous de la ligne de transport (v), est formé respectivement un circuit (X, Y) constitué de deux châssis de chargement (11a, 11b) ou de deux gabarits (14a, 14b), la ligne de transport (v) se trouvant dans le plan du déplacement du châssis de moule (12a) entre le poste de chargement (FüS; I) et le poste de moulage (FoS; II).

6. Procédé selon l'une quelconque des revendications 1 à 5, dans lequel le chargement ou l'assemblage de l'unité (11a, 12a, 13a, 14a) dans le poste de chargement (FüS; I) correspond dans le temps au pré-compactage ou au compactage final dans le poste de moulage (FoS; II).

7. Procédé selon l'une quelconque des revendications 1 à 6, dans lequel, après la séparation de l'unité mentionnée dans le poste de moulage (FoS; II), directement une unité assemblée chargée de sable par le poste de chargement (FüS; I) est acheminée au poste de moulage (FoS; II), le châssis de moule (12b) qui y est moulé étant resynchronisé dans la ligne de transport (v) ou légèrement au-dessus ou au-dessous de celle-ci.

8. Procédé selon l'une quelconque des revendications 1 et 2, dans lequel les deux châssis de chargement (11; 11a, 11b) sont identiques.

9. Procédé selon l'une quelconque des revendications 1 à 8, dans lequel les deux gabarits (14) sont constitués d'un gabarit de châssis supérieur (13b) et d'un gabarit de châssis inférieur (13a).

10. Procédé selon l'une quelconque des revendications 1 à 9, dans lequel les circuits supérieur et inférieur (X, Y) sont synchronisés, en particulier se déroulent dans des temps sensiblement égaux.

11. Procédé selon l'une quelconque des revendications 1 à 10, dans lequel les déplacements verticaux des châssis de chargement (11a, 11b) et des gabarits avec les porte-gabarit (13b, 14b; 13a, 14a) sont effectués par des tables élévatrices (2a, 2b) et font partie des transferts supérieur ou inférieur (X, Y) , le châssis de chargement (11) ou le gabarit (14), outre leur mouvement de transfert entre le poste de chargement et le poste de moulage (FüS, FoS; I, II), effectuant des déplacements de levage et d'abaissement (v_{y}, v_{-y}) perpendiculairement à la ligne ou au plan de transport (v).

12. Procédé selon l'une quelconque des revendications 1 à 11, dans lequel le châssis de gabarit (13a, 13b) et le gabarit (14a, 14b) sont, au cours du transfert inférieur (Y), solidarisés en permanence pour former une paire de gabarit/porte-gabarit (13, 14).

13. Procédé selon l'une quelconque des revendications 1 à 12, dans lequel le transport en avant et le transport en arrière sont effectués en ligne droite.

14. Dispositif permettant de réaliser le procédé selon l'une quelconque des revendications 1 à 13, dans lequel, pour accélérer le moulage de châssis de moules (12a, 12b) dans une machine de compactage de sable de fonderie, il est prévu un poste de chargement (FüS; I) et un poste de moulage (FoS; II), et deux châssis de chargement (11a, 11b) peuvent être déplacés en va-et-vient au-dessus, et deux gabarits (14a, 14b) - en particulier avec respectivement un porte-gabarit (13a, 13b) - au-dessous d'une ligne de transport (v) des châssis de moules, caractérisé en ce que, dans le poste de chargement de sable (FüS), un gabarit (14a) - en particulier avec un porte-gabarit (13a) - peut être assemblé avec un châssis de chargement sur un châssis de moule pour former une unité globale (14a, 13a, 12a) qui peut être acheminée conjointement au poste de moulage (FoS; II) dans un mouvement d'avancement linéaire à l'intérieur de la machine à deux postes (I, II), dans un plan.

15. Dispositif selon la revendication 14, dans lequel :
(a) les châssis de chargement (11a, 11b) sont deux châssis de chargement identiques, et/ou
(b) les gabarits sont formés d'un gabarit de châssis supérieur (13b) et d'un gabarit de châssis inférieur (13a).

16. Dispositif selon l'une quelconque des revendications 14 et 15, dans lequel le poste de chargement (FüS) est très proche du poste de moulage (FoS).

17. Dispositif selon l'une quelconque des revendications 14 à 16, dans lequel, sensiblement en même temps que le transport vers l'avant de l'unité assemblée, l'autre châssis de chargement (11b) et l'autre gabarit (13b), en particulier avec le porte-gabarit affecté (13b), peuvent être réacheminés du poste de moulage (FoS) au poste de chargement (FüS).

18. Dispositif selon l'une quelconque des revendications 14 à 17, dans lequel, au-dessus et/ou au-dessous de la ligne de transport (v), respectivement, un circuit (X, Y) de deux châssis de chargement (11a, 11b) ou de deux gabarits (14a, 14b) peut être formé par pivotement vers l'intérieur ou vers l'extérieur de sections de transporteur à rouleaux (60a, 50a).

19. Dispositif selon l'une quelconque des revendications 14 à 18, dans lequel le chargement ou l'assemblage de l'unité (11a, 12a, 13a, 14a) dans le poste de chargement (FüS; I) correspond dans le temps au pré-compactage ou au compactage final dans le poste de moulage (FoS; II).

20. Dispositif selon l'une quelconque des revendications 14 à 19, dans lequel, directement après la séparation de l'unité mentionnée dans le poste de moulage (FoS; II), par application du châssis de moule sur une section de transporteur à rouleaux (40a) et pivotement ralenti du gabarit (14) vers l'extérieur, une unité assemblée non encore compactée, chargée de sable par le poste de chargement (FüS; I), est acheminée au poste de moulage (FoS; II) pour resynchroniser le châssis de moule (12) qui y a été moulé et est abaissé dans la ligne de transport (v).

21. Dispositif selon l'une quelconque des revendications 14 à 20, dans lequel les mouvements d'échange supérieur et inférieur (X, Y) des châssis (11) et des gabarits (14) sont synchronisés, en particulier commandés dans le même temps.

22. Dispositif selon l'une quelconque des revendications 14 à 21, dans lequel les déplacements verticaux du châssis de chargement (11a, 11b) et du gabarit avec le porte-gabarit (13b, 14b; 13a, 14a) sont réalisés par des tables élévatrices (2a, 2b) et des composantes de mouvement dans les postes de chargement et de moulage peuvent être appliquées en plus du mouvement d'échange sur le châssis (11) et le gabarit (14).

23. Dispositif selon l'une quelconque des revendications 14 à 22, dans lequel le châssis de gabarit (13a, 13b) et le gabarit (14a, 14b) sont solidarisés en permanence sur le circuit inférieur (Y) pour former respectivement une base de gabarit/porte-gabarit (13, 14).
